# DEMANDE DE BREVET EUROPEEN

(11) **EP 1 598 904 A1**
(43) Date de publication de la demande: **23.11.2005**
(21) Numéro de dépôt: 05291079.1
(22) Date de dépôt: 19.05.2005
(51) Int. Cl.: H01R 9/24

(54) **Barrette de connexion et répartiteur comportant au moins une telle barrette**

(30) Priorité: 19.05.2004 FR 0405484
(71) Demandeur: LEGRAND, 87000 Limoges (FR); LEGRAND SNC, 87000 Limoges (FR)
(72) Inventeur: Barrusio, Jean-Pierre, 76750 Bosc-Roger (FR); Hauchard, Patrick, 76150 Maromme (FR); Pizzo, Simon, 76000 Rouen (FR)
(74) Mandataire: Lepelletier-Beaufond, François

(57) **Abrégé**

La barrette comporte une réglette (15) en matière conductrice comportant un dosseret (20) et un râteau (21) présentant une pluralité de dents (22) et comporte, pour chaque dent, un ressort (16) en σ formant, avec la dent (22) associée, une borne à connexion rapide.

Le répartiteur comporte au moins une telle barrette (4) s'étendant entre deux flasques.

## Description

L'invention a trait aux barrettes de connexion pour des câbles électriques devant être reliés les uns aux autres ainsi qu'aux répartiteurs comportant au moins une telle barrette s'étendant entre deux flasques.

On connaît déjà, notamment par les brevets français 2 667 455, 2 742 586 et 2 754 641, un tel répartiteur où chaque barrette de connexion est en prise par des moyens d'encliquetage avec les flasques à ses extrémités, cette barrette de connexion étant constituée ou comportant une réglette en métal qui forme longitudinalement, de place en place, une pluralité de bornes de connexion à vis.

Une telle barrette de connexion, et en particulier celle décrite dans le brevet français 2 754 641, peut également être employée isolément, en tant que bomier.

L'invention vise à fournir une barrette de connexion et un répartiteur de ce genre qui soient plus simples et plus commodes d'emploi.

Elle propose à cet effet, sous un premier aspect, une barrette de connexion pour des câbles électriques devant être reliés les uns aux autres, caractérisée en ce qu'elle comporte pour présenter une pluralité de bornes à connexion rapide chacune adaptée à recevoir l'extrémité d'un dit câble :
- une réglette en matière conductrice, à profil globalement en L dont l'une des ailes forme un dosseret tandis que l'autre aile forme un râteau présentant une pluralité de dents et présentant une semelle disposée entre ledit dosseret et lesdites dents ; et
- pour chaque dent, un ressort en σ comportant deux tronçons disposés transversalement l'un par rapport à l'autre, respectivement un premier tronçon et un deuxième tronçon dans lequel est ménagée une fenêtre centrale, ledit ressort comportant également un troisième tronçon relié par une première extrémité à l'extrémité proximale du premier tronçon et par une seconde extrémité à l'extrémité proximale du deuxième tronçon, la face du premier tronçon opposée au troisième tronçon étant disposée contre la face dudit râteau opposée audit dosseret avec une dent passant au travers de ladite fenêtre entre ledit premier tronçon et le bord de ladite fenêtre situé du côté de l'extrémité distale dudit deuxième tronçon, chaque dite borne à connexion rapide étant formée par un dit ressort et par la dent associée.

L'agencement de la réglette et la disposition des ressorts en σ par rapport à celle-ci, et en particulier le fait que le premier tronçon et le troisième tronçon de chaque ressort soient situés du côté opposé au dosseret tandis que le deuxième tronçon de chaque ressort est écarté du dosseret d'au moins la largeur de la semelle, rend particulièrement commode la manipulation des différentes bornes à connexion rapide, le dosseret procurant un moyen de prise pour un outil du type levier pouvant basculer par rapport à la réglette pour agir sur le ressort voulu par appui sur la face de son troisième tronçon opposée au premier tronçon tout en offrant une excellente accessibilité de la zone dans laquelle doit être inséré le câble.

Selon des caractéristiques préférées de la réglette et des ressorts, pour des raisons de simplicité et de commodité tant à la fabrication qu'à l'utilisation :
- ledit dosseret est constitué par une bande continue plus étroite que ledit râteau ; et/ou
- ladite semelle dudit râteau est en forme de bande continue ; et/ou
- chaque dite dent dudit râteau présente à son extrémité distale un rebord courbé du côté opposé audit dosseret ; et/ou
- chaque dent dudit râteau présente une gouttière dans sa face située du côté du dosseret, chaque gouttière étant disposée suivant le plan médian de la dent dans laquelle elle est ménagée ; et éventuellement
- chaque gouttière se prolonge dans ladite semelle ; et/ou
- ledit râteau présente à chaque extrémité un onglet situé dans le prolongement de la semelle ; et éventuellement
- chaque onglet est séparé de la dent voisine par une encoche moins large que l'espace séparant deux dents voisines ; et/ou
- chaque dent dudit râteau présente, en saillie par rapport à sa face opposée au dosseret, un téton ; et éventuellement
- l'extrémité distale du premier tronçon de chaque dit ressort est en butée contre ledit téton ; et/ou
- ledit premier tronçon présente à son extrémité distale une languette étroite engagée dans ladite fenêtre du deuxième tronçon.

Dans un premier mode préféré de réalisation, la réglette comporte en outre un corps de compartimentage en matière isolante munie de moyens de fixation à ladite réglette, ledit corps comportant un râtelier présentant une longrine à partir de laquelle s'étendent des cloisons de séparation, chaque espace situé entre deux cloisons de séparation consécutives et à l'aplomb de ladite longrine logeant l'extrémité distale d'une respective desdites dents.

Le corps de compartimentage procure ainsi pour chaque dent, et plus généralement pour la borne à connexion rapide à laquelle appartient cette dent, un compartiment délimité par la longrine et par les deux cloisons de séparation entourant cette dent, chacun de ces compartiments permettant à l'utilisateur de mettre en place et de contrôler ensuite aisément la disposition correcte de chacun des câbles dans les différentes bornes de la barrette de connexion.

Selon des caractéristiques préférées du corps de compartimentage, pour des raisons de simplicité et de commodité tant à la fabrication qu'à l'utilisation :
- chaque cloison comporte une portion située au droit de ladite longrine et une portion en débord par rapport à la longrine, ladite portion en débord étant moins épaisse que la portion située au droit de la longrine, l'écart entre deux cloisons successives au droit de la longrine correspondant à la largeur d'une dite dent tandis que l'écart entre les portions en débord correspond à la largeur d'un dit ressort ; et éventuellement
- chaque cloison de séparation présente un épaulement à la jonction entre ladite portion à l'aplomb et ladite portion en débord ; et/ou
- ladite longrine comporte une première paroi allongée et une deuxième paroi allongée disposées en regard l'une de l'autre, chaque dite cloison de séparation se raccordant à la longrine par la face de la deuxième paroi opposée à la première paroi, chacune desdites première cloison et deuxième cloison étant orientée suivant un plan transversal aux plans respectifs suivant lesquels sont disposées lesdites cloisons de séparation ; et éventuellement
- entre lesdites première paroi et deuxième paroi sont disposées des nervures entretoises de renforcement ; et/ou
- chaque dite cloison de séparation présente, dans une portion en débord par rapport à ladite longrine, une fente recevant une portion de ladite semelle située au voisinage d'une dite dent ; et éventuellement
- ladite fente est située entre deux doigts ; et éventuellement
- celui desdits doigts situé du côté de la longrine est plus court que l'autre doigt ; et/ou
- ledit râtelier comporte à chaque extrémité une joue, chaque espace situé entre une joue et la cloison de séparation voisine à l'aplomb de ladite longrine logeant l'extrémité distale d'une dent extrême dudit râteau ; et éventuellement
- l'espace situé entre chaque dite joue et la cloison de séparation voisine a une conformation similaire à l'espace situé entre deux cloisons voisines, si ce n'est qu'une paroi de la longrine est remplacée par un cran d'encliquetage engagé avec une dite dent ; et/ou
- chaque dite joue porte, du côté externe, un cran d'encliquetage orienté longitudinalement ; et/ou
- de chaque côté, ladite réglette saille au-delà de ladite joue ; et/ou
- chaque joue porte, du côté externe, un cran d'encliquetage orienté longitudinalement tandis que, de chaque côté, ladite réglette saille au-delà de ladite joue.

Dans un deuxième mode préféré de réalisation, mis en oeuvre conjointement ou non avec le premier mode préféré de réalisation exposé ci-dessus, la barrette de connexion comporte pour chaque dit ressort un levier de manoeuvre en prise sur ladite réglette par ledit dosseret et en appui sur ce ressort par la face de son troisième tronçon opposée à son premier tronçon ; tandis qu'elle comporte également un organe flexible pour maintenir chaque dit levier ainsi en prise sur la réglette et en appui sur le ressort associé.

L'utilisateur dispose ainsi, pour chaque borne à connexion rapide, d'un levier de manoeuvre prêt à l'emploi, qu'il peut faire basculer par exemple avec un simple tournevis conventionnel d'électricien dont la lame plate est engagée dans une empreinte du levier prévue à cet effet.

Selon des caractéristiques préférées de ce mode de réalisation, pour des questions de simplicité et de commodité tant à la fabrication qu'à l'utilisation :
- chaque dit levier comporte un mentonnet à profil en équerre et un coude dont une première branche se raccorde par une première extrémité au mentonnet et dont la seconde extrémité se raccorde à la seconde branche dudit coude, avec ledit mentonnet qui est en regard de la tranche du dosseret et en regard de la face latérale de celui-ci située du côté dudit râteau, avec la première branche qui vient en regard de l'autre face latérale du dosseret tandis que ledit organe flexible porte sur ladite première extrémité de la première branche ; et éventuellement
- ladite seconde branche présente une section en U délimitant un espace interne en forme de canal fermé du côté de ladite première branche, ledit levier étant en appui sur ledit troisième tronçon du ressort associé, par le fond dudit espace interne ; et/ ou
- chaque dit levier présente, dans sa face transversale située à ladite première extrémité de la première branche, une empreinte pour un outil d'actionnement dudit levier ; et/ou
- lesdits leviers sont directement disposés côte à côte sur ladite réglette ; et/ou
- la face latérale externe de chaque dit levier extrême est dans le même plan que la face latérale externe d'une joue ; et/ou
- ledit organe flexible comporte une pluralité de bras ayant la même orientation, chaque levier présentant une empreinte de manoeuvre accessible par un espace situé entre deux bras voisins ; et éventuellement
- ledit organe flexible présente à une extrémité distale une lisse à laquelle se raccorde chacun desdits bras.

Dans un troisième mode préféré de réalisation, qui combine les deux modes préférés de réalisation exposés ci-dessus, la barrette de connexion comporte pour chaque dit ressort un levier de manoeuvre en prise sur ladite réglette par ledit dosseret et en appui sur ce ressort par la face de son troisième tronçon opposée à son premier tronçon ; tandis qu'elle comporte, pour maintenir chaque dit levier ainsi en prise sur la réglette et en appui sur le ressort associé, une palissade ajourée flexible saillant à partir dudit râtelier en débord par rapport à ladite longrine, depuis l'extrémité des cloisons de séparation opposée à ladite longrine.

L'invention vise également, sous un second aspect, un répartiteur comportant au moins une barrette de connexion telle qu'exposée ci-dessus et deux flasques entre lesquels s'étend chaque dite barrette, qui est fixée à chaque extrémité à l'un desdits flasques.

Selon des caractéristiques préférées de ce répartiteur, pour des raisons de simplicité et de commodité tant à la fabrication qu'à l'utilisation :
- chaque dit flasque présente pour chaque dite barrette une fente recevant une extrémité saillante de ladite réglette ; et/ou
- chaque dite fente a un profil correspondant à celui de ladite réglette à laquelle s'ajoute un cran d'encliquetage.

L'exposé de l'invention sera maintenant poursuivi par la description détaillée d'un exemple préféré de réalisation, donnée ci-après à titre illustratif et non limitatif, en référence aux dessins annexés. Sur ceux-ci :
- la figure 1 est une vue en perspective d'un répartiteur conforme à l'invention ;
- la figure 2 est une vue en perspective du flasque que l'on voit à droite sur la figure 1, montré isolément ;
- la figure 3 est une vue en perspective d'une barrette de connexion selon l'invention, en l'occurrence l'une des quatre barrettes identiques que comporte le répartiteur illustré sur la figure 1 ;
- la figure 4 est une vue en élévation-coupe prise dans cette barrette de connexion suivant le plan repéré V-V sur la figure 3 ;
- la figure 5 en est une vue éclatée en perspective ;
- la figure 6 est une vue en perspective de la réglette métallique que comporte la barrette de connexion, montrée isolément, telle que vue depuis le côté situé en bas sur la figure 5 ;
- la figure 7 montre de la même façon le corps de compartimentage que comporte la barrette de connexion ;
- la figure 8 est une vue similaire à la figure 4, mais avec la borne au niveau de laquelle est prise la coupe qui est en position d'introduction de l'extrémité dénudée d'un câble électrique, une portion de ce câble et la lame d'un tournevis de manoeuvre étant également illustrées ; et
- la figure 9 est une vue similaire, mais avec l'extrémité dénudée de ce câble en place dans cette borne.

Le répartiteur 1 illustré sur la figure 1 comporte deux flasques 2, quatre barrettes de connexion 4 et une plaque signalétique 5.

Les flasques 2 sont en matière plastique moulée isolante sur le plan électrique.

Ils comportent chacun une paroi plate 6, relativement épaisse, de forme globalement rectangulaire, dans laquelle sont ménagées des fentes 7 débouchant du côté interne, ici au nombre de quatre. Comme on le verra ultérieurement, les fentes 7 servent à fixer au flasque 2 les barrettes de connexion 4.

Chaque flasque 2 présente à l'arrière (côté que l'on voit en bas sur les figures 1 et 2) une échancrure 8 servant au montage du flasque, et donc du répartiteur 1, sur un rail normalisé à profil en Ω. A l'avant (côté que l'on voit en haut sur les figures 1 et 2), chaque flasque 2 présente du côté interne deux consoles saillantes 9 en vis-à-vis tandis que dans l'épaisseur de la paroi 6 est ménagé un cran d'encliquetage 10. Les consoles 9 et les crans 10 servent au montage de la plaque signalétique 5 sur les flasques 2.

Les deux flasques 2 sont symétriques, c'est-à-dire que l'un est l'image miroir de l'autre.

Comme indiqué ci-dessus, les barrettes de connexion 4 sont identiques.

On va maintenant décrire plus particulièrement une telle barrette à l'appui des figures 3 à 7.

La barrette de connexion 4 comporte une réglette 15, une pluralité de ressorts en σ 16, ici au nombre de treize, un corps de compartimentage 17 et, pour chaque ressort 16, un levier de manoeuvre 18.

La réglette 15 est en matériau métallique bon conducteur de l'électricité et relativement rigide. Elle a un profil globalement en L dont l'une des ailes forme un dosseret 20 qui est ici constitué par une bande continue relativement étroite, tandis que l'autre aile de la réglette 15, plus large, forme un râteau 21 présentant une pluralité de dents 22, ici au nombre de treize, c'est-à-dire qu'il y a autant de dents 22 que de ressorts 16.

Le râteau 21 comporte, entre le dosseret 20 et les dents 22, une semelle 23 ici en forme de bande continue.

Chaque dent 22 se raccorde par une extrémité proximale à la semelle 23 et présente à son extrémité distale un rebord 24 courbé du côté opposé au dosseret 20, la portion de chaque dent 22 située entre la semelle 23 et le rebord 24 étant dans le prolongement de la semelle 23.

Chaque dent 22 présente une gouttière 25 (figure 5) ménagée dans sa face située du côté du dosseret 20. Chaque gouttière est disposée suivant le plan médian de la dent dans laquelle elle est ménagée et se prolonge dans la semelle 23 jusqu'à proximité du dosseret 20.

Comme on le verra ultérieurement, les gouttières 25 servent à recevoir dans les meilleures conditions l'extrémité dénudée (âme conductrice sans gaine isolante) d'un câble électrique à raccorder.

Chaque dent 22 présente, en saillie par rapport à sa face opposée au dosseret 20, un téton 26 servant, comme on le verra ci-après, de butée d'arrêt pour maintenir à la dent 22 un ressort 16 engagé sur celle-ci.

A chaque extrémité longitudinale, le râteau 21 présente un onglet 27 (figure 6) situé dans le prolongement de la semelle 23. Chacun des deux onglets 27 est séparé de la dent 22 voisine par une encoche 28 qui est environ deux fois moins large que l'espace 29 séparant deux dents 22 voisines.

Chaque ressort 16 est fait dans un ruban de matériau métallique élastique découpé et conformé par pliage.

Il comporte un premier tronçon 30 relativement rectiligne présentant à une extrémité une languette 31 étroite, un deuxième tronçon 32 relativement rectiligne disposé transversalement par rapport au tronçon 30, présentant une fenêtre centrale 33 de même largeur que la languette 31 et dans laquelle cette languette est engagée, ainsi qu'un troisième tronçon 34 relativement rectiligne, ici légèrement bombé, relié par une première extrémité à l'extrémité proximale du tronçon 30 et par une seconde extrémité à l'extrémité proximale du tronçon 32.

Il est possible de déformer le ressort 16, en rapprochant les tronçons 30 et 34 l'un de l'autre, pour écarter la languette 31 du bord 35 de la fenêtre 33 situé du côté de l'extrémité distale du tronçon 32, l'élasticité de la matière dont est fait le ressort sollicitant cette languette vers ce bord.

Le corps de compartimentage 17 est en matière plastique moulée isolante sur le plan électrique.

Il comporte ici un râtelier 40 et une palissade ajourée 41.

Le râtelier 40 comporte une longrine 42 à partir de laquelle s'étendent des cloisons de séparation 43, ici au nombre de douze, une joue 44 étant prévue à chaque extrémité du râtelier 40. Les cloisons 43 et les joues 44 sont disposées parallèlement les unes par rapport aux autres. Elles sont orientées chacune suivant un plan transversal à la direction suivant laquelle s'étend la longrine 42.

Comme on le voit plus particulièrement sur la figure 7, chaque joue 44 et chaque cloison 43 présente, du côté que l'on voit en haut sur cette figure, une fente 45 située entre deux doigts 46 et 47, le doigt 47 situé du côté de la palissade 41 étant plus long que le doigt 46 situé du côté de la longrine 42.

Les fentes 45 sont disposées suivant un même plan, orienté transversalement par rapport aux plans respectifs suivant lesquels sont disposées les cloisons 43 et les joues 44.

La longrine 42 est formée par deux parois allongées 48 et 49 disposées en regard l'une de l'autre.

Chaque cloison 43 se raccorde à la longrine 42 par la face de la paroi 49 que l'on voit en haut sur la figure 5.

La face opposée de la paroi 49 (face visible sur la figure 7) regarde la paroi 48.

Entre les parois 48 et 49 sont disposées des nervures entretoises de renforcement 50 chacune située dans l'alignement d'une cloison 43.

Les cloisons 48 et 49 sont orientées chacune suivant un plan transversal aux plans respectifs suivant lesquels sont disposées les cloisons 43 et les joues 44, la cloison 49 étant ici orientée parallèlement aux fentes 45.

Les cloisons 48 et 49 se raccordent l'une à l'autre par l'une de leurs extrémités longitudinales, située du côté que l'on voit à droite sur la figure 5 et en bas sur la figure 7. L'angle entre les plans suivant lesquels sont orientés respectivement la cloison 48 et la cloison 49 est d'environ 35°.

Chaque cloison 43 comporte une portion située au droit de la paroi 49 et une portion en débord par rapport à la paroi 49, du côté opposé à celui où les cloisons 48 et 49 se raccordent l'une à l'autre.

Les doigts 46 et 47, et donc la fente 45, font partie de la portion en débord, laquelle est moins épaisse que la portion située au droit de la paroi 49.

De chaque côté de la portion en débord, la transition avec la portion au droit de la paroi 49 se fait par un épaulement 51.

Ainsi qu'on le voit plus particulièrement sur la figure 3, l'écart entre deux cloisons 43 successives au droit de la paroi 49 correspond sensiblement à la largeur d'une dent 22 tandis qu'au-delà de l'épaulement 51 cet écart (soit l'écart entre les portions en débord de deux parois 43 successives) correspond sensiblement à la largeur du ressort 16.

Alors que la paroi 49 s'étend entre les deux parois 43 extrêmes, la paroi 48 s'étend entre les deux joues 44, lesquelles ont chacune un profil correspondant à l'association d'une paroi 43 et d'une nervure 50.

Chaque joue 44 présente, du côté interne (côté qui regarde une cloison 43), un épaulement 52 similaire à l'épaulement 51.

L'espace situé entre chaque joue 44 et la cloison extrême 43 voisine a une conformation similaire à l'espace situé entre deux cloisons 43 voisines si ce n'est que la paroi 49 est remplacée par un cran d'encliquetage 53 (figure 7).

Chaque joue 44 porte, du côté externe, un cran d'encliquetage 54 orienté longitudinalement et servant, comme on le verra ci-après, à la fixation de la barrette de connexion 4 à un flasque 2.

La palissade ajourée 41 comporte une pluralité de bras 60, ici au nombre de quinze, un tel bras étant prévu pour chaque joue 44 et pour chaque cloison 43.

Chaque bras 60 saille vers le même côté que la portion en débord des cloisons 43, à partir de l'extrémité d'une telle cloison ou d'une joue 44 opposée à la longrine 42, les différents bras 60 étant orientés de la même façon.

Chaque bras 60 présente une portion distale orientée sensiblement parallèlement aux fentes 45 et, entre la portion distale et la cloison 43 ou la joue 44 à partir de laquelle s'étend ce bras, une portion intermédiaire inclinée vers cette cloison 43 ou cette joue 44 et vers l'opposé de la portion distale.

A l'opposé du râtelier 40, la palissade 41 présente une lisse 61 à laquelle se raccorde chacun des bras 60.

Chaque levier 18 est en matière plastique moulée isolante sur le plan électrique.

Il comporte un mentonnet 65 à profil en équerre et un coude 66 dont une première branche 67, à une extrémité de laquelle se raccorde le mentonnet 65, présente, à cette extrémité, une empreinte 68' de réception de la lame d'un tournevis conventionnel d'électricien, et dont la seconde branche 68, qui se raccorde à l'autre extrémité de la branche 67, présente une section en U délimitant un espace interne 69 en forme de canal fermé du côté de la branche 67.

Comme on le voit plus particulièrement sur les figures 4, 8 et 9, le fond de ce canal est globalement parallèle à la face transversale d'extrémité du levier 18 du côté du mentonnet 65 (face dans laquelle débouche l'empreinte 68'), laquelle face transversale d'extrémité est légèrement bombée.

On va maintenant décrire l'assemblage des différents éléments que comporte la barrette 4, à savoir la réglette 15, treize ressorts 16, le corps de compartimentage 17 et treize leviers 18.

Chaque ressort 16 est déformé, à partir de l'état de repos qu'il prend spontanément (état dans lequel se trouve le ressort 16 illustré isolément sur la figure 5), pour rapprocher les tronçon 30 et 34, puis est engagé sur une dent 22 respective avec la jonction entre les tronçons 30 et 34 située en avant tandis que la face du tronçon 30 opposée au tronçon 34 regarde la face de la dent 22 et de la semelle 23 opposée au dosseret 20, la dent 22 étant engagée au travers de la fenêtre 33 entre le tronçon 30 et le bord 35 jusqu'à ce que la languette 31 soit en arrière du téton 26, comme on le voit plus particulièrement sur la figure 4. La dent 22 est alors enserrée par le ressort 16 entre le tronçon 30 et le bord 35 de sorte que le ressort 16 se maintient désormais à la réglette 15.

On place ensuite chacun des leviers 18 avec le mentonnet 65 qui vient en regard de la tranche du dosseret 20 et en regard de la face latérale de celui-ci située du côté de la semelle 23, avec la branche 67 qui vient en regard de l'autre face latérale du dosseret 20 et l'espace 69 de la branche 68 qui reçoit le ressort 16 correspondant, le levier 18 pouvant ainsi rentrer en contact avec le tronçon 34 de ce ressort du côté opposé au tronçon 30.

On observera, comme on le voit sur la figure 5, que lorsque les ressorts 16 et les leviers 18 sont ainsi mis en place sur la réglette 15, les leviers 18 sont directement disposés côte à côte.

On met ensuite en place le corps de compartimentage 17 en faisant passer chacune des portions en débord des cloisons 43 entre deux ressorts 16 voisins, la fente 45 de chacune des cloisons 43 et de chacune des joues 44 recevant une portion de la semelle 23 située au voisinage d'une dent 22, le retrait du corps de compartimentage 17 étant empêché par les deux crans 53 qui s'engagent chacun derrière le rebord 24 d'une respective des dents 22 extrêmes (voir figure 4).

L'orientation et la conformation de la palissade 41 sont telles qu'elle porte alors sur l'extrémité de la branche 67 de chaque levier 18 opposée à la branche 68, c'est-à-dire sur la face de ce levier dans laquelle est ménagée l'empreinte 68', en étant légèrement forcée à fléchir, vers le côté opposé à la longrine 42, par les leviers 18, lesquels portent par ailleurs, par le fond de l'espace 69, sur le ressort 16 associé, par la face du tronçon 34 opposée au tronçon 30.

Chaque levier 18 est ainsi maintenu en place, tout en ayant la possibilité de pivoter, tel que vu sur la figure 4, dans le sens inverse des aiguilles d'une montre pour entraîner le tronçon 34 du ressort 16 associé vers le tronçon 30.

On notera (voir figures 8 et 9) que l'élasticité de la matière dans laquelle est faite le corps 17 est telle que la palissade 41 se déforme alors en restant appliquée contre la face du levier 18 dans laquelle est ménagée l'empreinte 68'.

Chaque bras 60, à l'exception des bras 60 extrêmes, porte en fait sur deux leviers 18 voisins, l'espace existant entre deux bras 60 voisins permettant d'accéder à une empreinte 68'.

Comme on le voit plus particulièrement sur la figure 3, la réglette 15 saille légèrement de chaque côté au-delà de la joue 44, sur une distance correspondant sensiblement à la longueur du cran 54, la face latérale externe de chaque levier 18 extrême étant dans le même plan que la face latérale externe de la joue 44 correspondante, le cran 54 étant ici aligné avec le râteau 21 de la réglette 15.

Chaque fente 7 des flasques 2 du répartiteur 1 présente un profil correspondant à celui de la réglette 15 à laquelle s'ajoute un cran 54. Un doigt de retenue (non visible sur les dessins) est prévu à l'extrémité de chaque fente 7 à l'emplacement correspondant au cran 54. Au niveau de chacun de ces doigts, une fenêtre 3 (figure 1) débouche du côté externe.

L'assemblage entre les barrettes de connexion 4 et les flasques 2 du répartiteur 1 se fait en rapprochant l'un vers l'autre les flasques 2 tout en engageant chaque extrémité saillante des barrettes 4 (tronçon d'extrémité d'une réglette 15 et cran 54) dans une fente 7 respective jusqu'à la position montrée sur la figure 1, où les crans 54 sont chacun en prise sur le doigt de retenue (non visible) correspondant.

Chaque portion de chaque barrette 4 comportant une dent 22, un ressort 16 et un levier 18, forme une borne à connexion rapide pour un câble électrique, les différents câbles devant être reçus dans les bornes de la barrette 4 étant reliés électriquement (mis au même potentiel) par la réglette 15.

On va maintenant expliquer à l'appui des figures 4, 8 et 9 comment l'on procède à la mise en place de l'extrémité dénudée 80 d'un câble électrique 81 dans une telle borne.

A partir de la position de repos illustrée sur la figure 4, on place dans l'empreinte 68' du levier 18 de cette borne la lame 82 à bout plat d'un tournevis conventionnel d'électricien puis l'on fait basculer cette lame vers la lisse 61 pour que le levier 18 pivote, tel que vu sur les figures 4, 8, et 9, dans le sens inverse des aiguilles d'une montre autour du dosseret 20 de la réglette 15, de sorte que le tronçon 34 du ressort 16 se rapproche du tronçon 30, et qu'en conséquence le bord 35 de la fenêtre 33 s'écarte de la face de la dent 22 dans laquelle est ménagée la gouttière 25 (position illustrée sur la figure 8), ce qui permet d'introduire dans la fenêtre 33 l'extrémité 80 entre la dent 22 et le bord 35.

Lorsqu'on cesse d'exercer un effort de basculement avec la lame 82, le ressort 16 sollicite le bord 35 vers la dent 22, de sorte que l'extrémité 80 est fortement pressée vers la dent 22, et plus généralement vers la réglette 15, ce qui fait qu'un bon contact électrique s'établit entre la réglette 15 et l'extrémité dénudée 80 du câble 81, tandis que ce dernier est fermement maintenu à la barrette 4.

Comme on le voit sur la figure 9, la palissade 41 maintien aussi dans cette position le fond de l'espace 69 du levier 18 contre le ressort 16 associé.

Le retrait du câble 81 hors de la barrette 4 est possible en faisant basculer de la même manière le levier 18 pour écarter le bord 35 de la dent 22.

On observera que le corps de compartimentage 17 procure pour chaque dent 22, et plus généralement pour la borne à connexion rapide à laquelle appartient cette dent, un compartiment délimité par la longrine 42 et par deux cloisons 43 voisines entourant cette dent 22, sauf pour les deux dents 22 extrêmes où le compartiment est délimité par une joue 44 et par la cloison 43 voisine.

Chacun de ces compartiments laisse visible la dent 22 et une portion du tronçon 32 du ressort 16 située au voisinage du bord 35 de la fenêtre 33, ce qui permet à l'utilisateur de contrôler à tout instant la position du bord 35 par rapport à la dent 22 et d'insérer aisément l'extrémité dénudée d'un câble entre le bord 35 et la dent 22, l'utilisateur pouvant ensuite contrôler la disposition correcte de chacun des câbles dans les différentes bornes de la barrette de connexion 4.

Pour chaque borne à connexion rapide, les cloisons 43 ou la cloison 43 et la joue 44 qui l'entourent, ainsi que le rebord 24 et la gouttière 25, guident l'insertion de l'extrémité 80.

La gouttière 25 procure en outre à la dent 22 une conformation appropriée pour servir dans les meilleures conditions de siège à l'extrémité 80.

On observera que la direction d'insertion d'un câble tel que 81 dans les bornes à connexion rapide des barrettes 4 est proche de l'orientation générale du répartiteur 1 (comme on le voit sur les figures 1 et 2 l'inclinaison des barrettes 4 est ici de l'ordre de 30°).

Ainsi, le volume nécessaire à ce répartiteur et aux différentes nappes de câbles se raccordant chacune à l'une des barrettes 4 est relativement réduit.

On observera également que la disposition des empreintes 68' des leviers 18 est similaire à la disposition des vis des barrettes de connexion conventionnelles (bornes à vis) des répartiteurs tels que ceux décrits dans les brevets français 2 742 586 et 2 754 641.

Le répartiteur 1 peut ainsi être implanté dans un tableau électrique de la même manière que ces répartiteurs antérieurs.

Dans une variante non représentée, les leviers 18 et/ou la palissade 41 sont conformés différemment, par exemple la lisse 61 est supprimée, voire un organe flexible d'appui autre qu'une palissade et n'appartenant pas à un corps de compartimentage est prévu pour maintenir les leviers en prise sur le dosseret 20 et en appui sur les ressorts 16 respectifs.

Dans une autre variante non représentée, les leviers 18 et la palissade 41 sont supprimés, la manoeuvre de chaque borne se faisant par un outil spécial ayant globalement la forme de l'ensemble constitué par la lame 82 et par l'un des leviers 18 ; ou alors il est prévu un curseur similaire à l'un des leviers 18 monté mobile le long du dosseret 20, ce curseur étant déplacé pour être mis en regard de la borne que l'on veut commander.

Dans d'autres variantes non représentées, la barrette de connexion ne comporte pas de corps de compartimentage ; et/ou la réglette est conformée différemment, par exemple le dosseret tel que 20 et/ou la semelle telle que 23 sont discontinus.

Dans d'autres variantes non représentées, le nombre de barrettes de connexion que comporte le répartiteur est différent de quatre, par exemple de deux ; et/ou le nombre de bornes par barrette de connexion est différent de treize, par exemple six ou dix-huit.

Dans encore d'autres variantes non représentées, la barrette de connexion ne fait pas partie d'un répartiteur mais constitue un bornier autonome.

De nombreuses autres variantes sont possibles en fonction des circonstances, et l'on rappelle à cet égard que l'invention ne se limite pas aux exemples décrits et représentés.

## Revendications

1. Barrette de connexion pour des câbles électriques (81) devant être reliés les uns aux autres, **caractérisée en ce qu'**elle comporte pour présenter une pluralité de bornes à connexion rapide (16, 22) chacune adaptée à recevoir l'extrémité (80) d'un dit câble (81) :
- une réglette (15) en matière conductrice, à profil globalement en L dont l'une des ailes forme un dosseret (20) tandis que l'autre aile forme un râteau (21) présentant une pluralité de dents (22) et présentant une semelle (23) disposée entre ledit dosseret (20) et lesdites dents (22) ; et
- pour chaque dent (22), un ressort (16) en σ comportant deux tronçons disposés transversalement l'un par rapport à l'autre, respectivement un premier tronçon (30) et un deuxième tronçon (32) dans lequel est ménagée une fenêtre centrale (33), ledit ressort (16) comportant également un troisième tronçon (34) relié par une première extrémité à l'extrémité proximale du premier tronçon (30) et par une seconde extrémité à l'extrémité proximale du deuxième tronçon (32), la face du premier tronçon (30) opposée au troisième tronçon (34) étant disposée contre la face dudit râteau (21) opposée audit dosseret (20) avec une dent (22) passant au travers de ladite fenêtre (33) entre ledit premier tronçon (30) et le bord (35) de ladite fenêtre (33) situé du côté de l'extrémité distale dudit deuxième tronçon (32), chaque dite borne à connexion rapide étant formée par un dit ressort (16) et par la dent (22) associée.

2. Barrette selon la revendication 1, **caractérisée en ce que** ledit dosseret (20) est constitué par une bande continue plus étroite que ledit râteau (21).

3. Barrette selon l'une quelconque des revendications 1 ou 2, **caractérisée en ce que** ladite semelle (23) dudit râteau (21) est en forme de bande continue.

4. Barrette selon l'une quelconque des revendications 1 à 3, **caractérisée en ce que** chaque dite dent (22) dudit râteau (21) présente à son extrémité distale un rebord (24) courbé du côté opposé audit dosseret (20).

5. Barrette selon l'une quelconque des revendications 1 à 4, **caractérisée en ce que** chaque dent (22) dudit râteau (21) présente une gouttière (25) dans sa face située du côté du dosseret (20), chaque gouttière (25) étant disposée suivant le plan médian de la dent (22) dans laquelle elle est ménagée.

6. Barrette selon la revendication 5, **caractérisée en ce que** chaque gouttière (25) se prolonge dans ladite semelle (23).

7. Barrette selon l'une quelconque des revendications 1 à 6, **caractérisée en ce que** ledit râteau (21) présente à chaque extrémité un onglet (27) situé dans le prolongement de la semelle (23).

8. Barrette selon la revendication 7, **caractérisée en ce que** chaque onglet (27) est séparé de la dent (22) voisine par une encoche (28) moins large que l'espace (29) séparant deux dents (22) voisines.

9. Barrette selon l'une quelconque des revendications 1 à 8, **caractérisée en ce que** chaque dent (22) dudit râteau (21) présente, en saillie par rapport à sa face opposée au dosseret (20), un téton (26).

10. Barrette selon la revendication 9, **caractérisée en ce que** l'extrémité distale du premier tronçon (30) de chaque dit ressort (16) est en butée contre ledit téton (26).

11. Barrette selon l'une quelconque des revendications 1 à 10, **caractérisée en ce que** ledit premier tronçon (30) présente à son extrémité distale une languette étroite (31) engagée dans ladite fenêtre (33) du deuxième tronçon (32).

12. Barrette selon l'une quelconque des revendications 1 à 11, **caractérisée en ce qu'**elle comporte en outre un corps de compartimentage (17) en matière isolante munie de moyens de fixation (45, 53) à ladite réglette (15), ledit corps (17) comportant un râtelier (40) présentant une longrine (42) à partir de laquelle s'étendent des cloisons de séparation (43), chaque espace situé entre deux cloisons de séparation (43) consécutives et à l'aplomb de ladite longrine (42) logeant l'extrémité distale d'une respective desdites dents (22).

13. Barrette selon la revendication 12, **caractérisée en ce que** chaque cloison de séparation (43) comporte une portion située au droit de ladite longrine (42) et une portion en débord par rapport à la longrine (42), ladite portion en débord étant moins épaisse que la portion située au droit de la longrine (42), l'écart entre deux cloisons (43) successives au droit de la longrine (42) correspondant à la largeur d'une dite dent (22) tandis que l'écart entre les portions en débord correspond à la largeur d'un dit ressort (16).

14. Barrette selon la revendication 13, **caractérisée en ce que** chaque cloison de séparation (43) présente un épaulement (51) à la jonction entre ladite portion à l'aplomb et ladite portion en débord.

15. Barrette selon l'une quelconque des revendications 12 à 14, **caractérisée en ce que** ladite longrine comporte une première paroi allongée (48) et une deuxième paroi allongée (49) disposées en regard l'une de l'autre, chaque dite cloison de séparation (43) se raccordant à la longrine (42) par la face de la deuxième paroi (49) opposée à la première paroi (48), chacune desdites première cloison (48) et deuxième cloison (49) étant orientée suivant un plan transversal aux plans respectifs suivant lesquels sont disposées lesdites cloisons de séparation (43).

16. Barrette selon la revendication 15, **caractérisée en ce qu'**entre lesdites première paroi (48) et deuxième paroi (49) sont disposées des nervures entretoises de renforcement (50).

17. Barrette selon l'une quelconque des revendications 12 à 16, **caractérisée en ce que** chaque dite cloison de séparation (43) présente, dans une portion en débord par rapport à ladite longrine (42), une fente (45) recevant une portion de ladite semelle (23) située au voisinage d'une dite dent (22).

18. Barrette selon la revendication 17, **caractérisée en ce que** ladite fente (45) est située entre deux doigts (46, 47).

19. Barrette selon la revendication 18, **caractérisée en ce que** celui (46) desdits doigts situé du côté de la longrine (42) est plus court que l'autre doigt (47).

20. Barrette selon l'une quelconque des revendications 12 à 19, **caractérisée en ce que** ledit râtelier (40) comporte à chaque extrémité une joue (44), chaque espace situé entre une joue (44) et la cloison de séparation (43) voisine à l'aplomb de ladite longrine (42) logeant l'extrémité distale d'une dent (22) extrême dudit râteau (21).

21. Barrette selon la revendication 20, **caractérisée en ce que** l'espace situé entre chaque dite joue (44) et la cloison de séparation (43) voisine a une conformation similaire à l'espace situé entre deux cloisons (43) voisines, si ce n'est qu'une paroi (49) de la longrine (42) est remplacée par un cran d'encliquetage (53) engagé avec une dite dent (22).

22. Barrette selon quelconque des revendications 20 ou 21, **caractérisée en ce que** chaque dite joue (44) porte, du côté externe, un cran d'encliquetage (54) orienté longitudinalement.

23. Barrette selon l'une quelconque des revendications 20 à 22, **caractérisée en ce que**, de chaque côté, ladite réglette (15) saille au-delà de ladite joue (44).

24. Barrette selon l'une quelconque des revendications 20 à 23, **caractérisée en ce que** chaque joue (44) porte, du côté externe, un cran d'encliquetage (54) orienté longitudinalement tandis que, de chaque côté, ladite réglette (15) saille au-delà de ladite joue (44).

25. Barrette selon l'une quelconque des revendications 1 à 24, **caractérisée en ce qu'**elle comporte pour chaque dit ressort (16) un levier de manoeuvre (18) en prise sur ladite réglette (15) par ledit dosseret (20) et en appui sur ce ressort (16) par la face de son troisième tronçon (34) opposée à son premier tronçon (30) ; tandis qu'elle comporte également un organe flexible (41) pour maintenir chaque dit levier (18) ainsi en prise sur la réglette (15) et en appui sur le ressort associé.

26. Barrette selon la revendication 25, **caractérisée en ce que** chaque dit levier (18) comporte un mentonnet (65) à profil en équerre et un coude (66) dont une première branche (67) se raccorde par une première extrémité au mentonnet (65) et dont la seconde extrémité se raccorde à la seconde branche (68) dudit coude (66), avec ledit mentonnet (65) qui est en regard de la tranche du dosseret (20) et en regard de la face latérale de celui-ci située du côté dudit râteau (21), avec la première branche (67) qui vient en regard de l'autre face latérale du dosseret (20) tandis que ledit organe flexible (41) porte sur ladite première extrémité de la première branche (67).

27. Barrette selon la revendication 26, **caractérisée en ce que** ladite seconde branche (68) présente une section en U délimitant un espace interne (69) en forme de canal fermé du côté de ladite première branche (67), ledit levier étant en appui sur ledit troisième tronçon (34) du ressort (16) associé, par le fond dudit espace interne (69).

28. Barrette selon l'une quelconque des revendications 25 à 27, **caractérisée en ce que** chaque dit levier (18) présente, dans sa face transversale située à ladite première extrémité de la première branche (67), une empreinte (68') pour un outil d'actionnement (82) dudit levier.

29. Barrette selon l'une quelconque des revendications 25 à 28, **caractérisée en ce que** lesdits leviers (18) sont directement disposés côte à côte sur ladite réglette (15).

30. Barrette selon l'une quelconque des revendications 25 à 29, **caractérisée en ce que** la face latérale externe de chaque dit levier (18) extrême est dans le même plan que la face latérale externe d'une joue (44).

31. Barrette selon l'une quelconque des revendications 25 à 30, **caractérisée en ce que** ledit organe flexible comporte une pluralité de bras (60) ayant la même orientation, chaque levier (18) présentant une empreinte de manoeuvre (68) accessible par un espace situé entre deux bras (60) voisins.

32. Barrette selon la revendication 31, **caractérisée en ce que** ledit organe flexible (41) présente à une extrémité distale une lisse (61) à laquelle se raccorde chacun desdits bras (60).

33. Barrette selon l'une quelconque des revendications 12 à 24, **caractérisée en ce qu'**elle comporte pour chaque dit ressort (16) un levier de manoeuvre (18) en prise sur ladite réglette (15) par ledit dosseret (20) et en appui sur ce ressort (16) par la face de son troisième tronçon (34) opposée à son premier tronçon (30) ; tandis qu'elle comporte, pour maintenir chaque dit levier (18) ainsi en prise sur la réglette (15) et en appui sur le ressort (16) associé, une palissade ajourée flexible (41) saillant à partir dudit râtelier (40) en débord par rapport à ladite longrine (42), depuis l'extrémité des cloisons de séparation (43) opposée à ladite longrine (42).

34. Barrette selon la revendication 33, **caractérisée en ce que** ladite palissade (41) comporte pluralité de bras (60) ayant la même orientation, chaque levier (18) présentant une empreinte de manoeuvre (68') accessible par un espace situé entre deux bras (60) voisins.

35. Barrette selon la revendication 34, **caractérisée en ce que** ladite palissade (41) présente à une extrémité distale une lisse (61) à laquelle se raccorde chacun desdits bras (60).

36. Répartiteur, **caractérisé en ce qu'**il comporte au moins une barrette de connexion (4) selon l'une quelconque des revendications 1 à 35 et deux flasques (2) entre lesquels s'étend chaque dite barrette (4), qui est fixée à chaque extrémité à l'un desdits flasques (2).

37. Répartiteur selon la revendication 36, **caractérisé en ce que** chaque dit flasque (2) présente pour chaque dite barrette (4) une fente (7) recevant une extrémité saillante de ladite réglette (15).

38. Répartiteur selon la revendication 37, **caractérisé en ce que** chaque dite fente (7) a un profil correspondant à celui de ladite réglette (15) à laquelle s'ajoute un cran d'encliquetage (54).
